# EUROPÄISCHE PATENTSCHRIFT

(11) **EP 1 072 790 B1**
(45) Veröffentlichungstag und Bekanntmachung des Hinweises auf die Patenterteilung: **10.11.2004**
(21) Anmeldenummer: 00112156.5
(22) Anmeldetag: 06.06.2000
(51) Int. Cl.: F02P 17/12, F23Q 7/00, F02P 19/02

(54) **Ionenstrommessglühkerze und Verfahren und Schaltung zu ihrer Ansteuerung**
Ionic current measuring glow-plug and a circuit for driving the same
Bougie à incandescence de mesure de courant ionique et circuit pour la commander

(30) Priorität: 26.07.1999 DE 19935025
(43) Veröffentlichungstag der Anmeldung: 31.01.2001
(73) Patentinhaber: Beru AG, 71636 Ludwigsburg (DE)
(72) Erfinder: Uhl, Günter, Dr., c/o Beru Aktiengesellschaft, 71636 Ludwigsburg (DE)
(74) Vertreter: Wilhelms, Rolf E., Dr.

(56) Entgegenhaltungen:
- DE-A- 19 842 148
- DE-A- 19 852 485
- US-A- 5 893 993
- W.BEITS: "Dubbel Taschenbuch für den Maschinenbau. 17th ed." , SPRINGER-VERLAG , BERLIN XP002215704 * Seite I4; Abbildung 1 *

## Beschreibung

Die Erfindung betrifft eine Ionenstrommessglühkerze nach dem Gattungsbegriff des Patentanspruchs 1 bzw. 2 sowie ein Steuergerät zum Ansteuern einer derartigen Ionenstrommessglühkerze.

Eine zum Glühen und Messen des Ionenstroms ausgelegte Glühkerze muss so gestaltet sein, dass sie zumindest im Bereich der Glühkerzenspitze eine Messelektrode darstellt, an die eine Hilfsspannung UH angelegt werden kann. Diese Spannung liegt dann zwischen der Elektrode und der Zylinderinnenwand. Werden nun durch den Verbrennungsvorgang Ionen erzeugt, kommt es zu einem Stromfluss. Dessen Verlauf lässt Rückschlüsse auf den Verbrennungsvorgang im Zylinder zu.

Vorzugsweise bildet man die Glühkerze so aus, dass die Glührohrspitze als Elektrode benutzt werden kann. In diesem Fall sind Heizelement und Elektrode miteinander elektrisch verkuppelt. Gleichzeitig sind Elektrode und Heizelement elektrisch gegen den Glühkerzenkörper isoliert. Derartige Glühkerzen weisen üblicherweise zwei elektrische Anschlüsse auf, mit denen die Glühkerze mit einem Steuergerät verbunden wird. Das vorbeschriebene konventionelle System für Glühen und Ionenstrommessung weist mehrere Mängel auf:
- Die zur Ionenstrommessung verwendeten Glühkerzen müssen zweipolig angeschlossen werden. An der Glühkerze wird ein neues Stecksystem erforderlich. Ein entsprechender Steckverbinder muss zwei Hochstromkontakte aufweisen und ist damit deutlich teurer als die einpolige Ausführung.
- Das Aufstecken eines zweipoligen Gegensteckers auf die motorblock-montierte Glühkerze ist aufwendiger als das Stecken eines rotationssymmetrischen Steckers.
- Die Rückführung des Glühkerzenstroms zum Steuergerät erfordert eine zweite Hochstromleitung mit großem Kabelquerschnitt mit einem entsprechenden Steckanschluss am Steuergerät. Hierdurch treten Mehrkosten im Steuergerät durch zusätzliche Kabel auf.
- Die zweite Hochstromleitung erhöht zusammen mit den sich ergebenden zusätzlichen Kontaktstellen unerwünschte Übergangswiderstände, wodurch die Spannung an der Glühkerze reduziert wird.
- Im Steuergerät ist zusätzlich zu dem schon immer vorhandenen Hochstromanschluss in der Plus-Leitung (Strombelastung: Summe aller Glühkerzenströme), der meist als Schraubanschluss ausgeführt ist, ein weiterer Hochstromanschluss in der Minus-Leitung erforderlich. Hierbei treten Mehrkosten und Mehraufwand bei der Montage auf.

In der älteren europäischen Patentanmeldung mit der Veröffentlichungsnr. EP 0987418 ist eine Ionenstrommessglühkerze der gattungsgemäßen Art beschrieben, bei der ein Halbleiterschalter im anschlussseitigen Bereich der Glühkerze isoliert oder modular zwischen den Glühkerzenkörper und das Heizelement geschaltet ist und von einer Spannungsauswerteschaltung angesteuert ist, an der die Glühkerzenspannung liegt. Die Spannungsauswerteschaltung ist dabei so ausgebildet, dass sie die anliegende Glühkerzenspannung nach ihrer Höhe auswertet und bei zwei vorgegebenen Schwellenwerten der Spannungshöhe den Halbleiterschalter durchschaltet bzw. sperrt.

Die Aufgabe der Erfindung besteht darin, eine Ionenstrommessglühkerze zu schaffen, die mit vergleichsweise geringem Aufwand realisiert werden kann.

Diese Aufgabe wird durch eine Ionenstrommessglühkerze nach Anspruch 1 oder 2 gelöst.

Bevorzugte Ausgestaltungen der erfindungsgemäßen Ionenstrommessglühkerze sind Gegenstand des Anspruchs 3 und 4.

Die Erfindung wird anhand der zugehörigen Zeichnungen näher erläutert, in der
Fig. 1 einen schematischen Längsschnitt durch eine Ausführungsform einer erfindungsgemäßen Stabglühkerze mit integrierter Diode,
Fig. 2 einen schematischen Längsschnitt durch eine andere Ausführungsform der erfindungsgemäßen Ionenstrommessglühkerze,
Fig. 3 eine schematische Wiedergabe einer Anordnung aus Glühkerzensteuerschaltung und Glühkerze mit integrierter Diode und
Fig. 4 eine schematische Wiedergabe einer Glühkerzensteuerschaltung und Glühkerze mit in diese integriertem MOSFET-Transistor als Halbleiterschalter mit zugehöriger Spannungsauswerteschaltung zeigen.

Die erfindungsgemäße Glühkerze 1 gemäß Fig. 1 weist ein Glührohr 2 mit zugehörigem Kerzenkörper 4 auf, wobei dieser gegenüber dem Glührohr 2 durch eine elektrische Isolierung 5 isoliert ist, wobei im brennraumseitigen Bereich des Glührohrs 2 ein Heizelement 3 angeordnet ist.

Im anschlussseitigen Bereich der Glühkerze 1 ist eine Diode 15 integriert. Die Glühkerze ist einpolig mit einem elektrischen Anschluss 6 ausgebildet, wobei die Spannung U_{GK} zwischen Wand des Glührohres 2 und Glühkerzenkörper 4 anliegt, so dass die Spannung U_{GK} an der Reihenschaltung aus Heizelement 3 und Diode 15 liegt, und wobei Glührohr 2 an beliebiger Stelle mit einem der beiden Anschlüsse des Heizelements 3 verbunden ist. Der Fluss des Glühstroms I_{GK} ist schematisch angegeben.

In der Betriebsart "Glühen" ist das im Glührohr 2 angeordnete und mit dem Glührohr elektrisch verbundene Heizelement 3 mit seinem einen Anschluss mit der in die Glühkerze integrierten Diode 15 verbunden. Diese wiederum ist über den Kerzenkörper 4 und über den Motorblock (allgemeine Fahrzeugmasse) mit dem Minuspol der Bordnetzspannung U_{B} verbunden. Der andere Anschluß des Heizelements 3 wird über den elektrischen Anschlußkontakt 6 der Glühkerze 1 und über einen weiteren Schalter im zugehörigen Glühkerzensteuergerät an den Pluspol der Bordnetzspannung U_{B} geschaltet. Damit ist der Glühstromkreis geschlossen.

In der Betriebsart Messen ist die integrierte elektronische Diode 15 gesperrt, so daß das Glührohr 2 bzw. das Heizelement 3 keine Verbindung zum Motorblock und damit zum Minuspol haben. Über den elektrischen Anschlußkontakt 6 der Glühkerze 1 kann nun eine Hilfsspannung U_{H} an das Glührohr 2 gelegt werden. Dadurch baut sich ein elektrisches Feld zwischen dem Glührohr 2 der Glühkerze 1 und der auf Masse-Potential liegenden Zylinderinnenwand auf. Treten durch die Verbrennung im Zylinder ionisierte Gase auf, so kommt es zu einem Stromfluß. Dieser Ionenstrom ist abhängig von der Anzahl der erzeugten Ionen und liefert Informationen über den Verbrennungsverlauf im Zylinder.

Die Steuerung der Glühkerze gemäß Figur 1 wird in Figur 3 schematisch wiedergegeben.

Die zum Glühen erforderliche Bordnetzspannung U_{B} wird über einen elektronischen Schalter 9 in "normaler" Betriebsart an die Glühkerze 1 geschaltet. Die Hilfsspannung U_{H} wird dagegen mit umgekehrter Polarität, das heißt negativ gegenüber Masse und damit auch gegenüber der Bordnetzspannung U_{B} über eine Widerstand R_{M} an die Glühkerze 1 geschaltet. Über diesen Widerstand R_{M} 11 kann für die Auswertung des Ionenstromsignals eine dem Ionenstrom proportionale Spannung U_{M} abgegriffen werden. In der Betriebsart "Messen" muß das Glührohr und das damit verbundene Heizelement 19 der Glühkerze elektrisch gegenüber dem Glühkerzenkörper 4 und dem Motorblock isoliert sein. Dieses läßt sich auf den beiden folgenden Wegen erreichen:
(1) Um Glührohr und Heizelement vom Glühkerzenkörper 4 zu entkoppeln, ist durch die Diode 15 zwischen Glühkerzenkörper 4 und Serienschaltung aus Heizelement und Glührohr ein direkter Stromfluß nach Masse nur bei Spannung U_{GK} > 0 V, also in der Betriebsart "Glühen" möglich, wenn der elektronische Schalter 9 durchgeschaltet ist. Da der Meßwiderstand R_{M} 11 viel größer ist als der Widerstand von in Serie geschaltetem Glührohr 2 und Heizelement 3, kann der sich der im Meßkreis einstellende Stromfluß vernachlässigt werden.
(2) Gemäß Figuren 2/4 is es ebenfalls möglich, die Diode 15 durch einen Halbleiterschalter 7 zu ersetzen, der mit Hilfe einer Spannungsauswerteschaltung 8 nur durchgesteuert wird, wenn U_{GK} > 0 V ist; wird dessen Einschaltwiderstand entsprechend niedrig gewählt, so ist der Spannungsabfall über dem elektronischen Schalter 7 in leitendem Zustand sehr gering; die zugehörige Glühkerze ist schematisch in Figur 2 abgebildet, wobei die Bezugszeichen die zuvor gegebene Bedeutung besitzen.

Weitere bevorzugte Möglichkeiten bestehen darin, die zuvor beschriebenen Ausführungsformen 1 und 2 derart abzuändern, daß die Spannungen U_{B} und U_{H} umgekehrte Polarität aufweisen; daß heißt, daß die Dioden umgedreht bzw. die bevorzugt eingesetzten n-Kanal-MOSFET-Schalter durch p-Kanal-MOSFET-Schalter ersetzt werden.

Für diese Lösungen ist entscheidend, daß die beiden Spannungen U_{B} und U_{H} umgekehrte Polarität aufweisen, nämlich${\text{(1) U}}_{\text{B}} {\text{> 0 V / U}}_{\text{H}} \text{< 0 V}$ oder${\text{(2) U}}_{\text{B}} {\text{< 0 V / U}}_{\text{H}} \text{> 0 V.}$

Die benötigten Halbleiterbauelemente für die geschilderten Verwendungszwecke stehen zur Verfügung oder können mit nur geringem Aufwand realisiert werden; die Anforderung an die Halbleiterbauelemente für die Funktionen "Glühen und Messen" sind gegenüber der bisherigen Funktion nur "Glühen":
- High-Side-Schalter 10 mit erhöhter Sperrspannung Uₛₚₑᵣᵣ > (U_{B} + U_{H})
- Diode 15 in Glühkerze: geringer Leckstrom (< 1µA) in gesperrtem Zustand
- Halbleiterschalter 7 in Glühkerze: Sperrspannung U_{Sperr} > U_{H} und geringer Leckstrom (< 1 *µ*A) in gesperrtem Zustand

## Patentansprüche

1. Ionenstrommessglühkerze mit
- einem Kerzenkörper (4), der den Masseanschluss bildet,
- einem Glührohr (2), das isoliert im Kerzenkörper (4) angeordnet ist und den Glühstromanschluss bildet, und
- einem Heizelement (3), das brennraumseitig im Glührohr angeordnet ist und mit dem Glührohr (2) einerseits und mit dem Kerzenkörper (4) andererseits verbunden ist,
**dadurch gekennzeichnet, dass**
- im anschlussseitigen Bereich der Glühkerze eine Diode (15) integriert oder modular zwischen den Kerzenkörper (4) und das Heizelement (3) geschaltet ist.

2. Ionenstrommessglühkerze mit
- einem Kerzenkörper (4), der den Masseanschluss bildet,
- einem Glührohr (2), das isoliert im Kerzenkörper (4) angeordnet ist und den Glühstromanschluss bildet, und
- einem Heizelement,(3), das brennraumseitig im Glührohr angeordnet ist und mit dem Glührohr (2) einerseits und mit dem Kerzenkörper (4) andererseits verbunden ist,
- einem Halbleiterschalter (7), der im anschlussseitigen Bereich der Glühkerze isoliert oder modular zwischen den Glühkerzenkörper (4) und das Heizelement (3) geschaltet und von einer Spannungsauswerteschaltung (8) angesteuert ist, an der die Glühkerzenspannung liegt, **dadurch gekennzeichnet, daß**
- die Spannungsauswerteschaltung (8) so ausgebildet ist, dass sie den Halbleiterschalter (7) bei einer Glühkerzenspannung einer Polarität durchschaltet und der entgegengesetzten Polarität sperrt.

3. Ionenstrommessglühkerze nach Anspruch 2, **dadurch gekennzeichnet, dass** der Halbleiterschalter (7) ein n-Kanal-MOSFET-Schalter ist.

4. Ionenstrommessglühkerze nach Anspruch 2, **dadurch gekennzeichnet, dass** der Halbleiterschalter (7) ein p-Kanal-MOSFET-Schalter ist.

5. Steuergerät zum Ansteuern einer Ionenstrommessglühkerze nach einem der vorhergehenden Ansprüche, **dadurch gekennzeichnet, dass** es so ausgebildet ist, dass es im Glühbetrieb eine Glühspannung U_{B} und im Messbetrieb eine Messspannung U_{H} an die Ionenstrommessglühkerze legt, wobei U_{B} und U_{H} ungleich 0 sind und entgegengesetzte Polaritäten haben.

## Claims

1. Ionic current measuring glow plug with
a plug body (4) which forms the earth terminal,
a glow tube (2) which is arranged in the plug body (4) in an insulated manner and forms the glow current terminal, and
a heating element (3) which is arranged in the glow tube at the combustion-chamber end and is connected to the glow tube (2) on the one hand and to the plug body (4) on the other hand,
**characterized in that**
a diode (15) is connected in integral or modular fashion between the plug body (4) and the heating element (3) in the region of the terminal end of the glow plug.

2. Ionic current measuring glow plug with
a plug body (4) which forms the earth terminal,
a glow tube (2) which is arranged in the plug body (4) in an insulated manner and forms the glow current terminal, and
a heating element (3) which is arranged in the glow tube at the combustion-chamber end and is connected to the glow tube (2) on the one hand and to the plug body (4) on the other hand,
a semiconductor switch (7) which is connected in insulated or modular fashion between the plug body (4) and the heating element (3) in the region of the terminal end of the glow plug and is triggered by a voltage evaluation circuit (8) to which the glow plug voltage is applied,
**characterized in that**
the voltage evaluation circuit (8) is configured to switch through the semiconductor switch (7) when a glow plug voltage of one polarity is present and to bar it when a glow plug voltage of the opposite polarity is present.

3. Ionic current measuring glow plug according to Claim 2, **characterized in that** the semiconductor switch (7) is an n-channel MOSFET switch.

4. Ionic current measuring glow plug according to Claim 2, **characterized in that** the semiconductor switch (7) is a p-channel MOSFET switch.

5. Controller for triggering an ionic current measuring glow plug according to any one of the preceding claims, **characterized in that** it is configured to apply a glow voltage UB to the ionic current measuring glow plug in glow mode and a measuring voltage UH in measuring mode, where UB and UH are not equal to 0 and have opposite polarities.

## Revendications

1. Bougie à incandescence de mesure de courant ionique comprenant :
- un corps de bougie (4), qui forme la connexion à la masse,
- un tube incandescent (2), qui est disposé de façon isolée dans le corps de bougie (4) et forme le raccordement électrique de préchauffage, et
- un élément de chauffage (3) qui est disposé dans le tube incandescent côté chambre de combustion et est relié d'une part au tube incandescent (2) et au corps de bougie (4) d'autre part,
**caractérisée en ce que**
- une diode (15) est intégrée dans la zone côté raccordement de la bougie de préchauffage ou est branchée de façon modulaire entre le corps de bougie (4) et l'élément de chauffage (3).

2. Bougie à incandescence de mesure de courant ionique, comprenant
- un corps de bougie (4), qui forme la connexion à la masse,
- un tube incandescent (2), qui est disposé de façon isolée dans le corps de bougie (4) et forme le raccordement de préchauffage, et
- un élément de chauffage (3), qui est disposé côté chambre de combustion dans le tube incandescent et est relié au tube incandescent (2) d'une part et au corps de bougie (4) d'autre part,
- un commutateur statique (7), qui est isolé dans la zone côté raccordement de la bougie à incandescence ou est branché de façon modulaire entre le corps de bougie à incandescence (4) et l'élément de chauffage (3) et est amorcé par un circuit d'analyse de tension (8), sur lequel la tension de bougie à incandescence est appliquée, **caractérisée en ce que**
- le circuit d'analyse de tension (8) est conçu de telle sorte qu'il connecte le commutateur statique (7) avec une tension de bougie à incandescence d'une polarité et s'oppose à la polarité opposée.

3. Bougie à incandescence de mesure de courant ionique selon la revendication 2, **caractérisée en ce que** le commutateur statique (7) est un commutateur MOSFET à canal n.

4. Bougie à incandescence de mesure de courant ionique selon la revendication 2, **caractérisée en ce que** le commutateur statique (7) est un commutateur MOSFET à canal p.

5. Appareil de commande pour l'amorçage d'une bougie à incandescence de mesure de courant ionique selon l'une quelconque des revendications précédentes, **caractérisé en ce qu'**il est conçu de telle sorte qu'il applique une tension de préchauffage U_{B} en mode de préchauffage et une tension de mesure U_{H} en mode de mesure sur la bougie à incandescence de mesure de courant ionique, U_{B} et U_{H} étant différents de 0 et ayant des polarités opposées.
